# EUROPÄISCHE PATENTSCHRIFT

(11) **EP 2 166 172 B1**
(45) Veröffentlichungstag und Bekanntmachung des Hinweises auf die Patenterteilung: **22.05.2013**
(21) Anmeldenummer: 09012090.8
(22) Anmeldetag: 23.09.2009
(51) Int. Cl.: E04B 5/43, E04C 5/06

(54) **Anordnung zum Bewehren eines Betonbauwerkes gegen Durchstanzen im Bereich der Auflage eines Deckenelementes auf einer Stütze sowie Durchstantbewehrungselement hierfür**
Device for reinforcing a concrete structure against punching around the support area of a floor slab and punching reinforcing element for same
Dispositif d'armature d'une structure en béton contre le poinçonnement aux alentours de la zone d'appui d'une dalle et élément d'armature de poinçonnement relatif

(30) Priorität: 23.09.2008 DE 202008012547 U
(43) Veröffentlichungstag der Anmeldung: 24.03.2010
(73) Patentinhaber: ANCOTECH AG, 8157 Dielsdorf (CH)
(72) Erfinder: Mösch, Thomas, 8173 Neerach (CH); Barras, Marc, 1723 Marly (CH)
(74) Vertreter: GROSSE SCHUMACHER KNAUER VON HIRSCHHAUSEN

(56) Entgegenhaltungen:
- EP-A1- 0 781 891
- EP-A1- 0 928 859
- EP-A2- 0 345 620
- WO-A-97/36067
- DE-A1- 3 523 656
- DE-A1-102005 030 409
- DE-C1- 3 417 330
- DE-U1-202005 019 077

## Beschreibung

### GEBIET DER ERFINDUNG

Die Erfindung betrifft eine Anordnung zum Bewehren eines Betonbauwerkes gegen Durchstanzen im Bereich der Auflage eines Deckenelementes auf einer Stütze mit einer Mehrzahl von Ankerelementen sowie Durchstanzbewehrungselemente hierfür. Die Ankerelemente sind mit seitlichem Abstand zueinander in einer Nahzone seitlich der Stütze gelegenen Deckenbereichen in die Decke einbetoniert und quer oder schräg geneigt zur Deckenfläche orientiert.

### TECHNOLOGISCHER HINTERGRUND

Bei einer Betondecke, wie einer Gebäudedecke als im Wesentlichen horizontales oder leicht geneigtes Bauteil oder als Unterkonstruktion von aufgestelzten, z.B. verkehrstechnischen Bauwerken, wie bei Rampen oder Brücken für Fahrzeuge jeder Art oder dergleichen treten in der Nahzone seitlich der Stützkonstruktion, wie einer runden oder polygonen Stütze aus Stahl oder Beton oder entsprechenden mauerartigen Gebilden, und insbesondere bei einzeln stehenden Stützpfeilern Durchstanzrisiken auf, d.h., dass die Betondecke in einer Nahzone abriss- und damit einsturzgefährdet ist.

Es sind eine Reihe von Möglichkeiten bekannt, die Durchstanzgefährdung bei von Stützen getragenen Betonbauwerken zu verringern. Dies kann zum einen durch eine spezielle Bewehrung der Betondecke im Auflagebereich der Stütze geschehen und zum anderen in einer Verbreiterung des Stützenkopfes gegenüber dem übrigen Stützenquerschnitt. Eine besonders elegante Lösung für derartige Anwendungsfälle ist in Figur 1 dargestellt, bei der ein geschweißter Rahmen 1' aus U-Eisen mit einem innen liegenden stegartigen Kreuz 2' in eine Betondecke 3' im Bereich einer säulenartigen Stütze 4' einbetoniert ist und auf dem Stützenkopf lagert. Dadurch wird eine Vergrößerung des wirksamen Säulenkopfquerschnittes erreicht, und zwar einzig durch Vergrößerung des Schubwiderstandes des gefährdeten Bereichs ohne dass die Deckenstärke oder den Stützenquerschnitt überragende Bauelemente erforderlich sind.

Die EP 1 223 259 B1 der Anmelderin offenbart die stern- oder strahlenförmige Anordnung von gelochten Schubbewehrungs-Blechen. Eine sternförmige Anordnung von durchlochten Blechen zur Schubbewehrung kann auch der WO 01/5323 A2 entnommen werden.

Es ist eine Reihe von Durchstanzbewegungen in senkrecht stehenden Ankerelementen bekannt, die durch eine Montagehilfe an einem Ende miteinander verbunden sind:
- Eine Anordnung von Doppelkopfankern an radial angeordneten Dübelschienen zur Durchstanzbewehrung kann der DE 197 56 358 A1 entnommen werden. Zur Anpassung an die Beanspruchung nimmt die Stärke der Anker mit radialem Abstand von der Stütze ab. Die horizontal liegenden Dübelschienen sind an den oberen Kopfenden der Doppelkopfanker angeordnet und dort mit diesen verschweißt.
- Die DE 199 24 418 A1 beschreibt bügelförmige Ankerelemente im Zusammenhang mit einer Durchstanzbewehrung. Die Ankerelemente können in eine Biegebewehrung eingehängt oder durch stabförmige oder flach liegende Distanzleisten miteinander verbunden werden.
- Aus der DE 10 2004 006 618 A1 sind Filigran- oder Grossflächenelementplatten für Betondecken bekannt. Im Auflagebereich einer Stütze sind mehrere Doppelkopfanker durch eine horizontal liegende Schiene klebetechnisch an einer Kopf-Außenfläche miteinander verbunden. Die Schiene weist Löcher auf und dient der vorzugsweise regelmäßigen, Anordnung der Anker in einer unteren Grundbetonschicht nach Art einer Montagehilfe. Nachdem die Anker in der Grundbetonschicht der Filigranplatte im Bereich ihrer unteren Ankerköpfe, einbetoniert sind, ist die Schiene entbehrlich und sie wird deshalb entfernt, wodurch die oberen Ankerköpfe nicht länger miteinander verbunden sind. Auch diese Schiene hat also die Funktion einer hilfsweisen Befestigung der Anker untereinander. Die Schiene soll bewehrungstechnisch ohne Funktion sein.
- Die DE 34 11 591 C1 beschreibt stabförmige Schub- oder Zugbewehrungselemente für Stahlbetonkonstruktionen als Durchstanzbewehrung, die über orthogonal verlaufende, lang gestreckte und flexible Verbindungselemente miteinander verbunden sind, wodurch sie zum einfachen Transport zusammenrollbar und in beliebig geformter Anordnung einsetzbar sind. Hierzu kann auch ein flexibler Blechstreifen als Verbindungselement vorgesehen. Die Ankerelemente können dabei Köpfe oder Abbiegungen zur besseren Verankerung aufweisen.
- Die DE 27 27 159 C3 beschreibt eine Durchstanzbewehrung mittels senkrechter endverdickter Anker, bei der die Anker am Fußpunkt Ober ein horizontal liegendes Flacheisen, mit dem sie verschweißt sind, miteinander verbunden sind, so dass sie durch Festnageln auf der Schalung gegen Umfallen gesichert werden können. Die verdickten Ankerköpfe gestatten es, Kräfte aus den Bewehrungselementen ohne Schlupf auf den Beton abzugeben.

Auch dieses Verbindungselement ist wiederum als Montagehilfe ausgestaltet und angeordnet. Die DE 2727159 C3 beschreibt eine Bewehrungsanordnung gemäß dem Oberbegriff des Anspruchs 1 und ein Durchstanzbewehrungselement gemäß dem Oberbegriff des Anspruchs 1.

### DARSTELLUNG DER ERFINDUNG

Davon ausgehend liegt der Erfindung die Aufgabe zugrunde, eine vergleichsweise einfache Bewehrungsanordnung und ein entsprechendes Durchstanzbestandsbewehrungselement vorzuschlagen. Zur Lösung dieser Aufgabe wird eine Bewehrungsanordnung mit den Merkmalen des Anspruchs 1 sowie ein Durchstanzbestandsbewehrungselement mit den Merkmalen des Anspruchs 14 vorgeschlagen.

Die Erfindung basiert demnach auf dem Grundgedanken, eines oder mehrere längliche, quer oder schräg zur Deckenfläche zu orientierende Ankerelemente entlang zumindest eines Schub- oder Zugbewehrungselementes auszurichten und somit den gefährdeten Beton-Querschnitt nach Art eines Fachwerkes zu entlasten. Dabei handelt es sich um zumindest ein, insbesondere biegesteifes, Schub- oder Zugbewehrungselement, das zumindest auf einer Teillänge zu der Erstreckungsrichtung der Ankerelemente in einem Winkel geneigt angeordnet ist, wobei die Ankerelemente bevorzugt in Stabform ausgeführt sind. Es wird eine besondere Anordnung der Schub- oder Zugbewehrungselemente derart getroffen, dass sich diese in einem mittleren Bereich zwischen den Enden der Ankerelemente erstrecken. Die Wirkung dieser besonderen Kombination von Schub- und Druckbewehrungselementen wird unten noch weiter erläutert. Die Ankerelemente und die Schub- oder Zugbewehrungselemente, entlang derer die Ankerelemente ausgerichtet sind, können grundsätzlich unverbunden zu einander angeordnet sein, da nach Abbinden des Betons dieser eine Wirkverbindung zwischen beiden herstellt. Sie können auch temporär, z.B. durch Draht aneinander befestigt sein. Bevorzugt sind sie allerdings fest miteinander verschweißt. Dadurch werden die höchsten Bewehrungseffekte erzielt und die Verarbeitung deutlich erleichtert.

Die Ausrichtung des einen oder der mehreren Ankerelemente entlang zumindest einem Schub- oder Zugbewehrungselement relativ zur Stütze kann grundsätzlich entlang einer frei wählbaren Linienführung, wie einer einfachen oder mehrfachen Kurvenform oder entlang eines Polygonzuges erfolgen. Die Ankerelemente können in ihrem seitlichen Abstand zu den Schub- oder Zugbewehrungselementen variieren. Sie liegen vorzugsweise an dem Schub- oder Zugbewehrungselement an. Sie können auf einer oder beiden Seiten des Schub- oder Zugbewehrungselementes angeordnet sein oder das Schub- oder Zugbewehrungselement in sich aufnehmen.

Insbesondere bei Decken, die eine zur Horizontale geneigte Fläche aufweisen, können die Ankerelemente schräg angeordnet sein, d. h. unter einem Winkel zur Vertikalen, Dieser Winkel kann größer als etwa 1° sein, vorzugsweise kann dieser Winkel zur Vertikalen kleiner als etwa 45° sein. In einer besonders bevorzugten Ausführung beträgt der Winkel zwischen den Ankerelementen und der Vertikalen etwa 20°. Wahlweise können die Ankerelemente auch lotrecht in der geneigten Deckenfläche angeordnet werden. Es ist ferner möglich, die Ankerelemente schräg, d. h. mit einer Neigung relativ zur Vertikalen in einer horizontal ausgerichteten Decke anzuordnen. Die betrifft auch Decken, deren Deckenflächen keine Neigung relativ zur Horizontalen aufweisen.

Um höchst mögliche Durchstanzbewehrung zu erzielen, werden mehrere Schuboder Zugbewehrungselemente mit den zugehörenden Druckbewehrungs- oder Ankerelementen sternen- oder strahlenförmig bezüglich der Stütze, in deren Nahzone sie in der Decke anzuordnen sind, ausgerichtet.

Es hat sich herausgestellt, dass durch die Erfindung der Schub- oder Zugwiderstand im gefährdeten Schnitt deutlich erhöht werden kann. Auch die Druckfestigkeit im Bereich der Nahzone wird durch die Erfindung deutlich verbessert. Die erfindungsgemäße Kombination und gegenseitige Zuordnung der Schub- oder Zug- und Druckbewehrungselemente führt zu einer nicht erwartet hohen Versteifung und Verringerung der Durchstanzrisiken in der Unterstützungszone und darüber hinaus.

Die erfindungsgemäße Anordnung von Schub- oder Zugbewehrungselementen bewirkt zudem auch, dass der durch die Stütze hervorrufbare Ausbruchkegel seitlich vernadelt wird, so dass die Statik der Durchstanzbewehrung verbessert wird.

Bei einer bevorzugten Ausführungsform werden Schub- oder Zugbewehrungselemente verwendet, die parallel zu einer von den Ankerelementen aufgespannten Bezugsebene angeordnet sind. Diese Schub- oder Zugbewehrungselemente können zumindest abschnittsweise auch diagonal zur Ausrichtung der Ankerelemente orientiert sein, wobei die Steigung in dem Abschnitt, der zu den Ankerelementen geneigt ist, zwischen dem Schub- oder Zugbewehrungselement und der Erstreckungsrichtung der Bewehrungsanordnung zwischen 10% und 100% und besonders bevorzugt in der Größenordnung von 45% liegen kann. Insbesondere kann auch ein als Strebenelement gebildetes Schub- oder Zugbewehrungselement vorgesehen sein. Um den Betonverbund im Bereich der Schub- oder Zugbewehrungselemente zu erhöhen, weisen die Oberflächen der Schub- oder Zugbewehrungselemente ein Oberflächenprofil auf. Es können zur weiteren Erhöhung des Verbundes mit dem Beton auch Öffnungen oder Durchbrechungen in dem Schub- oder Zugbewehrungselement vorgesehen sein.

Als Ankerelemente kommen bevorzugt und wie zumindest teilweise an sich bekannt Doppelkopfanker, Bügelanker oder hochfeste Verbundanker, insbesondere Ringbügelanker in Betracht. Doppelkopfanker bestehen aus einem Ankerbolzen und an dessen Enden vorgesehenen Ankerköpfen, vergleichsweise größeren Querschnitts. Auch die Bügelanker weisen eine längliche Form auf, wobei bügelartige Verbindungsbereiche zwischen parallelen gerade gestreckten Bereichen die Funktion eines Ankerkopfes übernehmen. Hochfeste Verbundanker weisen bekannte über die Stablänge verteilte, markante Profilierungen in unterschiedlichen Gestaltungen auf.

Für eine besonders vorteilhafte Einspannung des Durchstanzbewehrungselementes, insbesondere im Bereich seines stützenseitigen Endes, können Endverankerungsmittel vorgesehen sein. Dies geschieht besonders vorteilhaft in Gestalt von die Schub- oder Zugbewehrungselemente seitlich überragende Bolzen, z.B, durchgesteckte und/oder angeschweißte Rundeisen in einer oder mehreren Höhenbereichen u. a. wie aus der EP 1 223 259 B1 des Anmelders bekannt. Es ist auch möglich, mehrere Durchstanzbewehrungselemente an dem betreffenden Ende gruppenartig zusammenzufassen, d.h. z.B. mehrere Verbindungselemente verbindende Stabelemente oder ähnliche Endverankerungen zu verwenden.

Vorteilhafterweise können die Schub- oder Zugbewehrungselemente auch mehrteilig gebildet sein, wobei die Teile des Schub- oder Zugbewehrungselementes wahlweise auf einer Seite der Ankerelemente angeordnet sein können oder auf beiden Seiten. Es kann dabei zweckmäßig sein, wenn die mehrteiligen Schub- oder Zugbewehrungselemente zumindest bereichsweise miteinander verbunden sind. In einer besonderen Ausgestaltung können die Schub- oder Zugbewehrungselemente auch bügelförmig gebildet sein. Wahlweise kann das Schub- oder Zugbewehrungselement kreisförmig oder im Wesentlichen oval geformt sein, wobei die Ebene, in der Schub- oder Zugbewehrungselement angeordnet ist, zu der Ebene, die von den Ankerelementen aufgespannt wird, im Wesentlichen parallel verläuft.

Die vorgenannten sowie die beanspruchten und in den Ausführungsbeispielen beschriebenen erfindungsgemäß zu verwendenden Bauteile unterliegen in ihrer Größe, Formgestaltung, Materialauswahl und technischen Konzeption keinen besonderen Ausnahmebedingungen, so dass die in dem Anwendungsgebiet bekannten Auswahlkriterien uneingeschränkt Anwendung finden können.

Weitere Einzelheiten, Merkmale und Vorteile des Gegenstandes der Erfindung ergeben sich aus den Unteransprüchen, sowie aus der nachfolgenden Beschreibung der zugehörigen Zeichnung und Tabelle, in der - beispielhaft, - Ausführungsbeispiele einer Bewehrungsanordnung oder von Durchstanzbewehrungselementen dargestellt sind. Auch einzelne Merkmale der Ansprüche oder der Ausführungsformen können mit anderen Merkmalen anderer Ansprüche und Ausführungsformen kombiniert werden.

### KURZBESCHREIBUNG DER FIGUREN

### In der Zeichnung zeigen

- Fig. 2A: eine Bewehrungsanordnung für eine auf einer säulenartigen Stütze 4 ruhenden Decke in Draufsicht von oben, wobei nur die eine Säulen-hälfte dargestellt ist;
- Fig. 2B: von einer Anordnung nach Fig. 2A eine Vertikalschnittansicht durch die Stützenmitte;
- Fig. 3A-3E: fünf Ausführungsformen von Durchstanzbewehrungselementen mit zumindest abschnittsweise geneigten Strebenelementen als Schuboder Zugbewehrungselementen;
- Fig. 4A, 4B: zwei weitere Ausführungsformen von Durchstanzbewehrungselementen in eingebautem Zustand im Vertikalschnitt;
- Fig. 5A, 5B: weitere Ausführungsformen von Durchstanzbewehrungselementen mit Endverankerungsmitteln zur Verbesserung der Einspannung, wobei eine Ansicht von oben in Relation zu einer säulenartigen Stütze 4 dargestellt ist, und wobei die Endverankerungsmittel entweder einzeln an den Durchstanzbewehrungselementen angebracht sind (Fig. 5A) oder mehrere Durchstanzbewehrungselemente durch ein Endverankerungsmittel zu einer Gruppe verbunden sind (Fig. 5B); sowie
- Fig. 6A-C: weitere Ausführungsformen von Durchstanzbewehrungselementen mit unterschiedlich ausgestalteten Schub- oder Zugbewehrungselementen 12.

### DETAILLIERTE BESCHREIBUNG VON AUSFÜHRUNGSBEISPIELEN

Wie aus Figur 2A ersichtlich ist, sind vom Außenumfang einer zur Hälfte dargestellten Stütze 4 aus sternförmig auseinander laufenden Durchstanzbewehrungselementen 10, jeweils bestehend aus einem gerade gerichteten Schub- oder Zugbewehrungselement 12 und entlang dieser ausgerichteten Ankerelemente 14 in Gestalt von Doppelkopfankem, wie sie in Seitenansicht aus Figur 2B ersichtlich sind. Alle Durchstanzbewehrungselemente sind, wie in Figur 2B dargestellt, in eine Betondecke 3 eingegossen, wobei die von den Ankerelementen 14 einerseits und von den Schub- oder Zugbewehrungselementen 12 andererseits aufgespannten parallelen Ebenen sich etwa rechtwinklig zur Flächennormale der Betondecke 3 erstrecken. In dem Ausführungsbeispiel sind je Durchstanzbewehrungselement 10 drei Ankerelemente 14 vorgesehen. Diese Anzahl kann durchaus größer und kleiner sein. Auch die Länge der Durchstanzbewehrungselemente 10 in Richtung der Längserstreckung der Schub- oder Zugbewehrungselemente 12 wird je nach Anwendungs- und Bedarfsfall variieren.

Bei den Ausführungsbeispielen nach den Figuren 3A bis 3E sind die Schub- oder Zugbewehrungselemente 12 strebenartig gebildet. Fig. 3A zeigt eine Ausführung mit zwei Streben 12A, 12B, die einander gekreuzt angeordnet sind. Gemäß Fig. 3E sind die Ankerelemente 14 aus einem Bügel mit zwei aufrechten parallelen Streben 14A gebildet und verfügen an den oberen und unteren Enden über verbindende U-förmige Bügel 14B. Das Schub- oder Zugbewehrungselement 12 ist dabei bezüglich einer der Streben 14A im Bügelinneren befestigt. Ein Strebenelement, das teilweise horizontal verläuft, kann der Fig. 3B entnommen werden. Ein Abschnitt (oder eine Teillänge) 13 des Strebenelementes ist dabei gegenüber der Horizontalen bzw. gegenüber der Orientierung der Betondecke 3 um einen Winkel geneigt, wodurch der Verlauf des Strebenelementes in dem Abschnitt 13 über eine Steigung verfügt. Fig. 3C zeigt eine ähnliche Ausführungsform wie Fig. 3B mit dem Unter schied, das das Schub- oder Zugbewehrungselement 12 bzw. die Strebe über einen kürzeren Abschnitt 13 verfügen, welcher gegenüber nur einem Ankerelement 14 geneigt ist. Die Steigung des Abschnitts 13 ist hier größer als in dem Beispiel gemäß Fig. 3B. Der Fig. 3D ist ein weiteres Schub- oder Zugbewehrungselement 12' zu entnehmen, welches punktiert dargestellt ist, und bei welchem der geneigte Abschnitt 13' gegenüber dem des ersten Schub- oder Zugbewehrungselementes 12 seitlich versetzt angeordnet ist, so dass nicht ein mittleres sondern ein randständiges Ankerelement gekreuzt wird. Hinsichtlich dieses Versatzes gibt es keine Beschränkung, so dass er beispielsweise größer und kleiner sein kann und alternativ in entgegen gesetzter Richtung angeordnet sein kann. Ein entsprechender Versatz kann vorgesehen sein, wenn pro Durchstanzbewehrungselement nicht nur ein Strebenelement vorgesehen ist. Vorzugsweise entspricht der Versatz dem Abstand benachbarter Ankerelemente 14. Alternativ kann auch vorgesehen sein, zwei oder mehrere Strebenelemente mit unterschiedlich stark geneigtem Abschnitt 13 anzuordnen.

Bei dem Ausführungsbeispiel nach Fig. 4A sind Schub- oder Zugbewehrungselemente 12 mehrteilig ausgebildet. Gemäß Fig. 4B können mehrteilige Schub- oder Zugbewehrungselemente 12 auch miteinander verbunden sein. Dabei können die Schub- oder Zugbewehrungselemente 12 gemäß Fig. 4B auf beiden Seiten der Ankerelemente 14 angeordnet sein oder alternativ auf nur einer der Seiten (nicht dargestellt in den Fig. 4A und 4B). Die Schub- oder Zugbewehrungselemente 12 gemäß der Fig. 4A und 4B verfügen über keinen horizontal ausgerichteten Abschnitt, wodurch sich der Abschnitt 13, der in einem Winkel zu den Ankerelementen 14 angeordnet ist, über die gesamte Länge des Schub- oder Zugbewehrungselementes 12 erstreckt. Gemäß der Figuren 4A und 4B, sowie gemäß der Figuren 6A bis 6C, können die Ankerelemente 14 kopfseitig im Bereich einer Gitterbewehrung 17 oder einer an sich bekannten Kopfstrebe angeordnet sein.

Das Ausführungsbeispiel nach den Fig. 5A und 5B zeigt Schub- oder Zugbewehrungselemente 12 mit Endverankerungsmitteln 18. Diese sind im dargestellten Ausführurtgsbeispiel als Rundstababschnitte ausgeführt, die bevorzugt in verschiedenen Höhen des Schub- oder Zugbewehrungselementes 12 durch Löcher desselben hindurch gesteckt und mit diesem verschweißt oder stumpf angeschweißt sein können. Aus den Fig. 5A und 5B ist zu erkennen, dass die Endverankerungsmittel 18 z.B. beidseitig von dem Schub- oder Zugbewehrungselement 12 abstehen können (Fig. 5A). Sie können aber auch mehrere Durchstanzbewehrungselemente 10 als Gruppe zusammenfassen. Figur 5B zeigt insoweit zwei zusammengefasste Durchstanzbewehrungselemente 10, welche durch ein stabförmiges Endverankerungsmittel 18 miteinander verbunden sind. Diese Anordnung ist auch beim Einbau in die Deckenbewehrung besonders einfach zu handhaben.

Weitere vorteilhafte Ausgestaltungen der Schub- oder Zugbewehrungselemente der erfindungsgemäßen Anordnung bzw. der erfindungsgemäßen Durchstanzbewehrungselemente können den Fig. 6A bis 6C entnommen werden. Gemäß Fig. 6A sind die Schub- oder Zugbewehrungselemente 12 bügelförmig gebildet. Wahlweise können die Schub- oder Zugbewehrungselemente 12 auch im Wesentlichen ringförmig oder oval gebildet sein. Gemäß Fig. 6B weisen die Schub- oder Zugbewehrungselemente 12 ein den Betonverbund erhöhendes Oberflächenprofil bzw. eine Oberflächenprofilierung auf. Dabei können zusätzlich zur Verbesserung des Verbundes bei den Schub- oder Zugbewehrungselementen 12 auch endseitig angeordnete Köpfe 15 mit vorzugsweise flachen Stirnseiten vorgesehen sein. Gemäß Fig. 6C können diese Köpfe 15 gegenüber der Orientierung der Schub- oder Zugbewehrungselemente 12 geneigt sein. Wie der Fig. 6C zu entnehmen ist, kann die Neigung der Köpfe 15 der Schub- oder Zugbewehrungselemente 12 so gewählt sein, dass die flache Stirnseite der Köpfe 15 im Wesentlichen parallel zur Stimseite der Ankerköpfe 14D, 14E ausgerichtet ist.

### BEZUGSZEICHENLISTE

### STAND DER TECHNIK

- 1': Rahmen
- 2': Kreuz
- 3': Betondecke
- 4': Stütze

### ERFINDUNG

- 3: Betondecke
- 4: Stütze
- 10: Durchstanzbewehrungselement
- 12,12': Schub- oder Zugbewehrungselement
- 12A/B: Schub- oder Zugbewehrungselement
- 13,13': geneigter Abschnitt oder Teillänge
- 14: Ankerelement
- 14A: Ankerstreben
- 14B: Ankerbügel
- 14C: Ankerbolzen
- 14D: Ankerkopf
- 14E: Ankerkopf
- 15: endseitiger Kopf
- 16: Durchbrechungen
- 17: Gitterbewehrung
- 18: Endverankerungsmittel

## Patentansprüche

1. Anordnung zum Bewehren eines Betonbauwerkes gegen Durchstanzen im Bereich der Auflage eines Deckenelementes auf einer Stütze, mit einer Mehrzahl von Ankerelementen (14) und zumindest einem länglichen Schub- oder Zugbeweghrungselement (12), wobei die Ankerelemente (14) in mindestens einer Reihe mit seitlichem Abstand zu einander in einer Nahzone seitlich der Stütze gelegenen Deckenbereichen in die Decke (3) einbetoniert und senkrecht oder schräg geneigt zur Deckenfläche orientiert sind,
und wobei das zumindest ein längliches Schub- oder Zugbewehrungselement (12) entlang der Reihe ausgerichtet und zumindest einem der Ankerelemente (14) fest zugeordnet ist, **dadurch gekennzeichnet,**
**dass** das Schub- oder Zugbewehrungselement (12) zumindest auf einer Teillänge (13) zu der Erstreckungsrichtung der zugeordneten Ankerelemente (14) in einem Winkel geneigt angeordnet ist.

2. Anordnung nach Anspruch 1, **dadurch gekennzeichnet, dass** die Ankerelemente (14) und die Schub- oder Zugbewehrungselemente (12) Ebenen aufspannen, die parallel zueinander angeordnet sind.

3. Anordnung nach Anspruch 1 oder 2, **dadurch gekennzeichnet, dass** die Ausrichtung der Schub- oder Zugbewehrungselemente (12) entlang einer gerade gestreckten Ebene vorgesehen ist.

4. Anordnung nach einem der Ansprüche 1 bis 3, **dadurch gekennzeichnet, dass** die Schub- oder Zugbewehrungselemente (12) sternförmig bezüglich der Stütze (4) angeordnet sind.

5. Anordnung nach einem der Ansprüche 1 bis 4, **dadurch gekennzeichnet, dass** die Schub- oder Zugbewehrungselemente (12) als Strebenelemente ausgeführt sind.

6. Anordnung nach einem der Ansprüche 1 bis 5, **dadurch gekennzeichnet, dass** die Schub- oder Zugbewehrungselemente (12) ein den Betonverbund erhöhendes Oberflächenprofil aufweisen.

7. Anordnung nach einem der Ansprüche 1 bis 6, **dadurch gekennzeichnet, dass** die Schub- oder Zugbewehrungselemente (12) mindestens ein Mittel (18) zur Endverankerung aumelsen.

8. Anordnung nach einem der Ansprüche 1 bis 7, **dadurch gekennzeichnet, dass** die Schub- oder Zugbewehrungselemente (12) an zumindest einem ihrer Enden einen Kopf (15) aufweisen.

9. Anordnung nach einem der Ansprüche 1 bis 8, **dadurch gekennzeichnet, dass** die Ankerelemente (14) mit den Schub- oder Zugbewehrungselementen (12) verbunden sind.

10. Anordnung nach einem der Ansprüche 1 bis 9, **dadurch gekennzeichnet, dass** die Ankerelemente (14) als Doppelkopfanker ausgebildet sind.

11. Anordnung nach einem der Ansprüche 1 bis 10, **dadurch gekennzeichnet, dass** die Ankerelemente (14) in Bügelform ausgeführt sind.

12. Anordnung nach einem der Ansprüche 1 bis 11, **dadurch gekennzeichnet, dass** die Schub- oder Zugbewehrungselemente (12) mehrteilig sind, wobei die Schub- oder Zugbewehrungselemente (12) vorzugsweise zumindest bereichsweise miteinander verbunden sind.

13. Anordnung nach einem der Ansprüche 1 bis 12, **dadurch gekennzeichnet, dass** die Schub- oder Zugbewehrungselemente (12) bügelförmig gebildet sind.

14. Durchstanzbestandsbewehrungselement zum Bewehren eines Betonbauwerkes gegen Durchstanzen im Bereich der Auflage eines Deckenelementes auf einer Stütze (4), mit einer Mehrzahl von Ankerelementen (14) und zumindest einem länglichen Schub- oder Zugbewehrungselement (12), wobei die Ankerelemente (14) in mindestens einer Reihe mit seitlichem Abstand zu einander in einer Nahzone seitlich der Stütze gelegenen Deckenbereichen in die Decke (3) einbetoniert und senkrecht oder schräg geneigt zur Deckenfläche orientiert sind, und wobei das zumindest ein längliches Schub- oder Zugbewehrungselement (12) entlang der Reihe ausgerichtet und zumindest einem der Ankerelemente (14) fest zugeordnet ist, **dadurch gekennzeichnet, dass** das Schub- oder Zugbewehrungselement (12) zumindest auf einer Teillänge (13), zu der Erstreckungsrichtung der zugeordneten Ankerelemente (14) in einem Winkel geneigt angeordnet ist.

15. Durchstanzbewehrungselement nach Anspruch 14, **gekennzeichnet durch** mindestens eines der kennzeichnenden Merkmale der Ansprüche 5 bis 13.

## Claims

1. An arrangement for reinforcing a concrete structure against punching in the region where a ceiling element rests on a support, having a plurality of anchor elements (14) and at least one elongate compressive or tensile reinforcement element (12), wherein the anchor elements (14) are embedded in the ceiling (3) in ceiling regions situated in a proximity zone to the side of the support at a lateral distance from each other in at least one row and are oriented perpendicularly or obliquely to the ceiling surface,
and wherein the at least one elongate compressive or tensile reinforcement element (12) is aligned along the row and is assigned permanently to at least one of the anchor elements (14),
**characterised in that**
the compressive or tensile reinforcement element (12) is arranged at an angle to the direction of extent of the associated anchor elements (14) at least over a part-length (13).

2. The arrangement according to Claim 1, **characterised in that** the anchor elements (14) and the compressive or tensile reinforcement elements (12) span planes which are arranged parallel to each other.

3. The arrangement according to Claim 1 or 2, **characterised in that** the alignment of the compressive or tensile reinforcement elements (12) is provided along a straight plane.

4. The arrangement according to one of Claims 1 to 3, **characterised in that** the compressive or tensile reinforcement elements (12) are arranged in a star-shaped manner in relation to the support (4).

5. The arrangement according to one of Claims 1 to 4, **characterised in that** the compressive or tensile reinforcement elements (12) are formed as strut elements.

6. The arrangement according to one of Claims 1 to 5, **characterised in that** the compressive or tensile reinforcement elements (12) have a surface profile which increases the concrete cohesion.

7. The arrangement according to one of Claims 1 to 8, **characterised in that** the compressive or tensile reinforcement elements (12) have at least one means (18) for end anchoring.

8. The arrangement according to one of Claims 1 to 7, **characterised in that** the compressive or tensile reinforcement elements (12) have a head (15) on at least one of their ends.

9. The arrangement according to one of Claims 1 to 8, **characterised in that** the anchor elements (14) are connected to the compressive or tensile reinforcement elements (12).

10. The arrangement according to one of Claims 1 to 9, **characterised in that** the anchor elements (14) are formed as double-headed anchors.

11. The arrangement according to one of Claims 1 to 10, **characterised in that** the anchor elements (14) are formed in a bow shape.

12. The arrangement according to one of Claims 1 to 11, **characterised in that** the compressive or tensile reinforcement elements (12) are multi-part, wherein the compressive or tensile reinforcement elements (12) are preferably connected to each other at least in some regions.

13. The arrangement according to one of Claims 1 to 12, **characterised in that** the compressive or tensile reinforcement elements (12) are bow-shaped.

14. A punching-resistant reinforcement element for reinforcing a concrete structure against punching in the region where a ceiling element rests on a support (4), having a plurality of anchor elements (14) and at least one elongate compressive or tensile reinforcement element (12), wherein the anchor elements (14) are embedded in the ceiling (3) in ceiling regions situated in a proximity zone to the side of the support at a lateral distance from each other in at least one row and are oriented perpendicularly or obliquely to the ceiling surface, and wherein the at least one elongate compressive or tensile reinforcement element (12) is aligned along the row and assigned permanently to at least one of the anchor elements (14), **characterised in that** the compressive or tensile reinforcement element (12) is arranged at an angle to the direction of extent of the associated anchor elements (14) at least over a part-length (13).

15. The punching reinforcement element according to Claim 14, **characterised by** at least one of the characterising features of Claims 5 to 13.

## Revendications

1. Dispositif d'armature d'une structure en béton contre le poinçonnement aux alentours de la zone d'appui d'une dalle sur un pilier avec une pluralité d'éléments d'ancrage (14) et au moins un élément d'armature de cisaillement et de traction (12) oblong, les éléments d'ancrage (14) étant enrobés dans la dalle (3) dans des zones de dalle d'au moins une rangée placées avec un écart latéral l'une de l'autre dans une zone proche à côté du pilier et orientés perpendiculairement ou inclinés en diagonale par rapport à la surface de la dalle et l'élément d'armature de cisaillement ou de traction (12) oblong étant orienté le long d'une rangée et monté solidement sur au moins un des éléments d'ancrage (14) **caractérisé en ce que** l'élément d'armature de cisaillement ou de traction (12) est disposé incliné dans un angle au moins sur une longueur partielle (13) dans le sens d'extension des éléments d'ancrage (14) attribués.

2. Dispositif selon la revendication 1 **caractérisé en ce que** les éléments d'ancrage (14) et l'élément d'armature de cisaillement ou de traction (12) fixent des plans qui sont disposés parallèlement l'un à l'autre.

3. Dispositif selon la revendication 1 ou 2 **caractérisé en ce que** l'orientation des éléments d'armature de cisaillement ou de traction (12) est prévue le long d'un plan s'étendant en ligne droite.

4. Dispositif selon une quelconque des revendications 1 à 3 **caractérisé en ce que** les éléments d'armature de cisaillement ou de traction (12) sont disposés en forme d'étoile par rapport au pilier (4).

5. Dispositif selon une quelconque des revendications 1 à 4 **caractérisé en ce que** les éléments d'armature de cisaillement ou de traction (12) sont réalisés comme des éléments d'étrésillon.

6. Dispositif selon une quelconque des revendications 1 à 5 **caractérisé en ce que** les éléments d'armature de cisaillement ou de traction (12) présentent un profil de surface augmentant l'adhérence du béton.

7. Dispositif selon une quelconque des revendications 1 à 6 **caractérisé en ce que** les éléments d'armature de cisaillement ou de traction (12) présentent au moins un moyen (18) d'ancrage d'extrémité.

8. Dispositif selon une quelconque des revendications 1 à 7 **caractérisé en ce que** les éléments d'armature de cisaillement ou de traction (12) présentent une tête (15) au moins à une de leurs extrémités.

9. Dispositif selon une quelconque des revendications 1 à 8 **caractérisé en ce que** les éléments d'ancrage (14) sont reliés aux éléments d'armature de cisaillement ou de traction (12).

10. Dispositif selon une quelconque des revendications 1 à 9 **caractérisé en ce que** les éléments d'ancrage (14) sont conçus comme ancrages de tête doubles.

11. Dispositif selon une quelconque des revendications 1 à 10 **caractérisé en ce que** les éléments d'ancrage (14) sont réalisés en forme d'étrier.

12. Dispositif selon une quelconque des revendications 1 à 11 **caractérisé en ce que** les éléments d'armature de cisaillement ou de traction (12) sont multiples, les éléments d'armature de cisaillement ou de traction (12) étant de préférence au moins reliés entre eux par zone.

13. Dispositif selon une quelconque des revendications 1 à 12 **caractérisé en ce que** les éléments d'armature de cisaillement ou de traction (12) sont constitués en forme d'étrier.

14. Elément d'armature résistant au poinçonnement pour armer une structure en béton contre le poinçonnement aux alentours de la zone d'appui d'une dalle sur un pilier (4) avec une pluralité d'éléments d'ancrage (14) et au moins un élément d'armature de cisaillement et de traction (12) oblong, les éléments d'ancrage (14) étant enrobés dans la dalle (3) dans des zones de dalle d'au moins une rangée placées avec un écart latéral l'une de l'autre dans une zone proche à côté du pilier et orientés perpendiculairement ou inclinés en diagonale par rapport à la surface de la dalle et l'élément d'armature de cisaillement ou de traction (12) oblong étant orienté le long d'une rangée et monté solidement sur au moins un des éléments d'ancrage (14) **caractérisé en ce que** l'élément d'armature de cisaillement ou de traction (12) est disposé incliné dans un angle au moins sur une longueur partielle (13) dans le sens d'extension des éléments d'ancrage (14) attribués.

15. Elément d'armature résistant au poinçonnement selon la revendication 14 **caractérisé par** au moins une des caractéristiques caractérisantes des revendications 5 à 13.
